# EUROPÄISCHE PATENTSCHRIFT

(11) **EP 0 291 453 B1**
(45) Veröffentlichungstag und Bekanntmachung des Hinweises auf die Patenterteilung: **28.10.1992**
(21) Anmeldenummer: 88810281.1
(22) Anmeldetag: 03.05.1988
(51) Int. Cl.: A47B 96/06, A47B 96/02

(54) **Regalvorrichtung**
Shelving device
Dispositif de rayonnage

(30) Priorität: 12.05.1987 DE 8706819 U
(43) Veröffentlichungstag der Anmeldung: 17.11.1988
(73) Patentinhaber: Abnox AG, CH-6330 Cham (CH); Maiwald, Wolfgang, CH-8702 Zollikon (CH)
(72) Erfinder: Maiwald, Wolfgang, CH-8702 Zollikon (CH)
(74) Vertreter: Quehl, Horst Max, Dipl.-Ing.

(56) Entgegenhaltungen:
- DE-A- 1 554 456
- FR-A- 2 568 758
- GB-A- 292 043
- NL-A- 6 404 996

## Beschreibung

Die Erfindung betrifft eine Regalvorrichtung mit den Merkmalen des Oberbegriffs des Patentanspruchs 1.

Eine Regalvorrichtung dieser Art ist bekannt durch die GB-A-292 043. Ihre Tablare werden durch Säulen getragen, mit denen sie über kurze, durch auslaufende Schenkel einer die Säule umfassenden Schelle verbunden sind. Zwischen die Schenkeln des kurzen Tragarmes, greifen abwärts gerichtete Ränder von aneinanderliegenden Tablaren ein, und ein diese Schenkel überbrückender Schraubenbolzen wird von nach unten offenen Ausschnitten der Tablarränder umfasst. Die Abstützung der Tablare erfolgt durch eine Anzahl von zusätzlichen Stützen.

Durch die NL-A-64 04 996 ist weiterhin ein Gerüst bekannt, deren Träger durch jeweils ein Paar von einstückigen, an ihren Enden Köpfe aufweisenden Verbindungselementen lösbar verbunden sind, indem diese mit ihren Köpfen in schlüssellochartig erweiterte Ausschnitte der aneinanderliegenden Wandteile der Träger eingeführt werden und nach einer Verdrehung einer der Träger in eine Position gebracht werden, in der ein Einrasten der Verbindungselemente in Ausbuchtungen der Auschnitte erfolgen kann.

Der Erfindung liegt die Aufgabe zugrunde, eine Regalvorrichtung der genannten Art zu finden, die bei einfacher Konstruktion und entsprechend einfacher Herstellbarkeit ihrer Elemente sich sehr einfach montieren lässt und die eine besonders hohe Stabilität aufweist. Die Lösung dieser Aufgabe erfolgt aufgrund der kennzeichnenden Merkmale des Patentanspruchs 1.

Ein besseres Verständnis der Erfindung ergibt sich durch die folgende Beschreibung anhand eines zeichnerisch dargestellten Ausführungsbeispieles. Es zeigt:
- Fig.1: eine perspektivische Darstellung eines Teiles einer unvollständig montierten Regalvorrichtung,
- Fig.2: eine Darstellung eines Teiles eines Tragarmes,
- Fig.3: eine Seitenansicht eines Verbindungselementes für den Eingriff in eine Ausnehmung eines Tragarmes und von zwei Tablarrändern,
- Fig.4: eine Seitenansicht eines Verbindungselementes für den Eingriff in eine Ausnehmung eines Tragarmes und eines Tablarrandes und
- Fig.5: eine Teilansicht einer Schmalseite der Regalvorrichtung nach Fig.1.

Die Regalvorrichtung 1 besteht aus mindestens zwei Tragarmen 2 und mindestens einem an diesen befestigten Tablar 3 sowie aus in diese eingreifenden Verbindungselementen 4,5.

Die Tragarme 2 sind auf bekannte Weise mit ihrem einen, nichtdargestellten Ende an einer Wand entweder unmittelbar mittels Schrauben oder durch Eingriff in Vertikalstützen befestigt, die ihrerseits an der Wand befestigt sind, und sie ragen horizontal oder geneigt von der Wand weg. Sie haben einen flachen Querschnitt und sind z.B. aus Blech ausgestanzt.

Die Tablare 3 haben eine langgestreckte Form und an ihren beiden Enden einen senkrecht von ihrer Ebene nach unten abstehenden flanschartigen Rand 6, der somit ähnlich den Tragarmen 2 einen flachen Querschnitt aufweist. Dieser Rand ist vorzugsweise in einem Stück mit dem Tablar 3 durch Abbiegen eines aus Blech geformten Tablars 3 hergestellt.

Die Verbindungselemente 4,5, von denen mindestens eines zwischen jedem Tablarrand 6 und einem Tragarm 2 die feste Verbindung herstellt, greifen mit ihrem Schaft 7,8 jeweils in eine einseitig offene und somit z.B. u-förmige Ausnehmung 9,10 sowohl eines Tragarmes 2 als auch eine Tablarrandes 6 ein. Die mindestens eine Ausnehmung 9 des Tragarmes 2 ist nach oben offen, während die mindestens eine Ausnehmung 10 der Tablarränder 6 nach unten offen ist, so dass die durch die Tablarbelastung nach unten wirkenden Kräfte über den Grundbereich 12 bzw. 13 beider Ausnehmungen 9,10 beidseitig auf den Schaft 7,8 des Befestigungselementes 4,5 übertragen werden. Eine Verkantung bzw. Schrägstellung des Verbindungselementes 4,5 durch die im Abstand voneinander wirkenden Tablarbelastungskräfte und Stützkräfte des Tragarmes wird durch die Anlage je eines Kopfes 15,16;17,18 des Verbindungselementes 4,5 an dem Tragarm 2 (Fig.4) und/oder den Tablarrändern 6 (Fig.3) verhindert. Diese an beiden Enden des Schaftes 7,8 vorgesehenen Köpfe 15,16;17,18 nehmen auch Kräfte auf, die in horizontaler Richtung oder aufgrund der Biegebelastung der Tablare 3 am Tablarsystem wirken. Um eine Anlage der vorzugsweise eine ebene innere Begrenzungsfläche 19,20 aufweisenden Köpfe 4,5 mit geringem Spiel zu erreichen, entspricht die Distanz zwischen den Köpfen 15,16;17,18 des jeweiligen Verbindungselementes 4,5, bzw. die Länge des Schaftes 7,8 der Summe aus den Querschnittsbreiten des Tragarmes 2 und eines (Fig.4) oder von zwei (Fig.3) Tablarrändern 6. Entsprechend können zwei verschieden lange Verbindungselemente 4 und 5 zur Anwendung gelangen, je nachde mob zwei über einen Tragarm 2 aneinandergrenzende Tablare 3 miteinander zu verbinden sind, wie in Fig.1 links dargestellt ist oder ob am Ende eines Regalsystems nur ein letztes Tablar 3 über seinen Flansch 6 mit einem Tragarm 2 zu verbinden ist. Diese beiden Beispiele sind in Fig.3 und 4 durch Strichliniendarstellungen der Tablarflansche 6 und des Tragarmes 2 angedeutet. Es kann jedoch auch auf zusätzliche kürzere Verbindungselemente 5 verzichtet werden, wenn zur Ausfüllung der durch einen fehlenden Tablarflansch sich ergebenden Lücke ein Distanzkörper geigneter Art auf den Schaft 7 seitlich aufgeschoben wird.

Die Montage der erfindungsgemässen Regalvorrichtung ist sehr einfach, indem zuerst die Verbindungselemente 4,5 in die Ausnehmungen 9 der Tragarme 2 eingehängt werden, anschliessend die Tablare mit der Unterkante 22 ihrer Ränder 6 auf die Verbindungselemente 4,5 aufgelegt und soweit verschoben werden, bis ihre vordere Ausnehmung 10 über den Schaft 7,8 des Verbindungselementes 4,5 einrastet. Eine konische Formgebung zumindest des radial äusseren Bereichs 23,24 der inneren Begrenzungsflächen 19,20 der Köpfe 15,16;17,18 der Verbindungselemente 4,5 erleichtert dieses Einrasten. Anschliessend werden die Tablare um die sich somit am Verbindungselement 4,5 ergebende Schwenkachse in ihre Endposition abwärts geschwenkt,bis sie an einem andersartigen oder vorzugsweise gleichartigen Verbindungs- oder Stützelement eine feste Auflage erhalten.

## Patentansprüche

1. Regalvorrichtung mit an Tragarmen befestigten Tablaren, wobei die Tragarme und ein zu diesen paralleler Rand der Tablare einen flachen Querschnitt aufweisen und nach unten offene Ausnehmungen der Tablarränder den Schaft eines sich durch den Tragarm erstreckenden Verbindungselementes übergreifen, dadurch gekennzeichnet, dass die Verbindungselemente (4,5) mit ihrem Schaft (7,8) in eine nach oben offene Ausnehmung des Tragarmes (2) eingreifen und an beiden Enden ihres Schaftes (7,8) je einen einstückig mit diesem verbundenen, an seiner Innenseite konisch geformten Kopf (15,16; 17,18) aufweisen, wobei jeweils zwei zueinander parallele Tragarme (2) ein Tablar (3), an deren Rand (6) anliegend, zwischen sich einschliessen und in jeden Tragarm mindestens ein Verbindungselement (4,5) eingreift.

2. Regalvorrichtung nach Anspruch 1, dadurch gekennzeichnet, dass die Distanz zwischen den Köpfen (15,16) des Befestigungselementes (4) mindestens angenähert gleich der Summe der Querschnittsbreiten des Tragarmes (2) und eines oder zweier Tablarränder (6) ist.

## Claims

1. Shelf means with rack boards fixed to support brackets, said support brackets and an edge of the rack board parallel thereto have a flat cross-section and downwardly open recesses of the rack board edges engage over the shaft of a connecting element extending through the rack board, characterized in that the connecting elements (4,5) with its shaft (7,8) engage in an upwardly open recess of the support bracket (2) and have on both ends of the shaft (7,8) in each case a head (15,16; 17,18) conically shaped on the inside of the shaft and connected in one piece thereto and in each case two parallel support brackets (2) enclose between them a rack board (3), resting against the edge (6) thereof, and in each support bracket engages at least one connecting element (4,5).

2. Shelf means according to claim 1, characterized in that the distance between the heads (15,16) of the connecting element (4) is at least approximately the same as the sum of the cross-sectional widths of the support bracket (2) and one or two rack board edges (6).

## Revendications

1. Dispositif de rayonnage avec des rayons fixés à des bras de support, dans lequel les bras de support et un rebord des rayons parallèle à ces bras de support présentent une section transversale aplatie, et dans lequel des évidements, ouverts vers le dessous, dans les rebords des rayons, viennent engager par le haut le moyeu d'un élément de fixation passant au travers du bras de support, caractérisé en ce que les éléments de fixation (4, 5) s'engagent par leur moyeu (7, 8) dans un évidement ouvert en haut du bras de support (2) et présentent à chaque extrémité de leur moyeu (7, 8) une tête (15, 16; 17, 18) de forme conique à sa face intérieure, tête faisant partie intégrante du moyeu, une paire de bras de support (2) parallèles appliqués au rebord (2) du rayon enserrant entre eux ce rayon, tandis qu'au moins un élément de fixation (4, 5) s'engage dans chaque bras de support.

2. Dispositif à rayonnage suivant la revendication 1, caractérisé en ce que la distance entre les têtes (15, 16) de l'élément de fixation (4) est au moins sensiblement égale à la somme des largeurs de section tranesversale du bras de support (2) et d'un ou de deux rebords (6) de rayon.
